# EUROPÄISCHE PATENTSCHRIFT

(11) **EP 0 123 299 B1**
(45) Veröffentlichungstag und Bekanntmachung des Hinweises auf die Patenterteilung: **23.09.1987**
(21) Anmeldenummer: 84104484.5
(22) Anmeldetag: 19.04.1984
(51) Int. Cl.: F42B 13/16

(54) **Segmentierter Treibkäfig**
Segmented sabot
Sabot comportant plusieurs segments

(30) Priorität: 23.04.1983 DE 3314749
(43) Veröffentlichungstag der Anmeldung: 31.10.1984
(73) Patentinhaber: Rheinmetall GmbH, 40880 Ratingen (DE); ETAT-FRANCAIS représenté par le DELEGUE GENERAL POUR L'ARMEMENT, F-75997 Paris Armées (FR)
(72) Erfinder: Romer, Rudolf, D-4044 Kaarst (DE); Winkelmann, Jürgen, D-4044 Kaarst (DE); Rossmann, Winfried, D-4040 Neuss 1 (DE); Klein, Klaus Walter, D-4040 Neuss (DE); Gersbach, Klaus, D-4156 Willich 1 (DE); Böcker, Jürgen, Dr., D-4200 Oberhausen (DE); Sauvestre, Jean-Claude, F-18230 Saint-Doulchard (FR); Montier, Patrick, F-18000 Bourges (FR)
(74) Vertreter: Behrens, Ralf Holger (DE)

## Beschreibung

Die Erfindung betrifft einen Treibkäfig nach dem Oberbegriff des Patentanspruchs 1.

Ein gattungsgleicher Treibkäfig ist bekannt aus der US-A-2 998 780. Zwischen den Segmenten sind umfangsseitige schlitzförmige Zwischenräume für die Flügel des Stabilisierungsleitwerks vorgesehen. Um angesichts der Zwischenräume trotzdem eine heckseitige Abdichtung zu ermöglichen, ist ein tellerförmiges Treibscheibenelement vorgesehen. An dessen Vorderseite sind die Segmente in deren rückseitigen Bereichen mittels Laschen und Bolzen befestigt. Vorderseitig erstrecken sich die Segmente radial nach außen und bilden derart eine vordere erste Abstützung mit einer taschenförmigen Innenfläche für die beim Austreten aus dem Waffenrohr anströmende Luft, unter deren Mitwirkung der Treibkäfig vom Projektil getrennt werden soll. Das Treibscheibenelement bildet eine rückseitige zweite Abstützung. Im vorderseitigen taschenförmigen Bereich der ersten Abstützung weist jedes Segment zusätzlich zu den sich bis nach vorn erstreckenden Schlitzen eine Entlastungsbohrung auf. Hierdurch soll der Druck vermindert werden, welcher sich bei der Schußentwicklung und beim Rohrdurchgang infolge an der Treibscheibe außenseitig vorbeiströmender Treibladungsgase aufbauen kann.

Der bekannte Treibkäfig erfordert einen hohen fertigungstechnischen Aufwand; dabei kann nicht übersehen werden, daß der Treibkäfig beim Ablösevorgang das Projektil empfindlich behindern und seine Flugbahngenauigkeit beeinträchtigen kann.

Bei einem Treibkäfig nach der DE-A-22 32 791 weist sowohl die vordere erste wie auch die hintere zweite Abstützung gegen die Rohrseelenachse geneigte Bohrungen auf. Diese sollen beim Rohrdurchgang einem Teil der sich bei der Schußentwicklung bildenden Treibladungsgase den Durchtritt in Richtung auf die Rohrmündung ermöglichen und damit der gesamten Anordnung zu einem vorgebbaren Drall verhelfen. Dabei kann nicht ein wesentlicher Nachteil übersehen werden: die zur Drallerzeugung verwendete Treibgasmenge geht dem Erzielen einer möglichst hohen Anfangsgeschwindigkeit eines Geschosses verloren.

Der Erfindung liegt die Aufgabe zugrunde, einen gattungsgleichen Treibkäfig zu schaffen, welcher folgenden Forderungen genügt: einfache Fertigung, Ausnutzen der im wesentlichen gesamten Treibladungsgasmenge zur Leistungssteigerung infolge möglichst großer Anfangsgeschwindigkeit des Projektils und störungsfreies Ablösen des Treibkäfigs, um einen möglichst pendelungsfreien Flug des Projektils mit erhöhter Zielwirkung zu gewährleisten.

Gelöst wird diese Aufgabe durch die im Kennzeichen des Patentanspruchs 1 angegebene Erfindung, die durch die Lehren nach den Kennzeichen der weiteren Patentansprüche vorteilhaft ausgestaltet wird.

Die Erfindung wird nachstehend anhand zweier in der Zeichnung dargestellter Ausführungsbeispiele näher erläutert.

Es zeigen:
Fig. 1 einen ersten Treibkäfig nach der Erfindung in Vorderansicht,
Fig. 2 den ersten Treibkäfig im Schnitt nach der Linie 11 - II in Fig. 1 und
Fig. 3 einen vorderen Bereich eines Segments eines zweiten Treibkäfigs nach der Erfindung.

Beim Ausführungsbeispiel nach den Fig. 1 und 2 weist ein erster Treibkäfig 1 mit einer vorderseitigen Abstützung 2 und einer rückseitigen Abstützung 3 drei Segmente 4, 5 und 6 auf, die sich in Stoßfugen 7, 8 und 9 paarweise gegenseitig berühren. Die vorderseitige Abstützung 2 besteht aus Stegen 10, 11 und 12, die durch Zwischenräume 13.1, 13.2 und 13.3 voneinander getrennt sind. Die Stege 10, 11 und 12 sind jeweils vorderseitig durch eine gekrümmte Fläche 14 und rückseitig durch eine gekrümmte Fläche 15 begrenzt und in Richtung eines die Schußrichtung andeutenden Pfeils S gegen eine zentrale Längsachse 20 geneigt und weisen eine schmale vordere Stirnfläche 16 und eine außenseitige Stützfläche 29 auf.

Entlang der Längsachse 20 erstreckt sich eine kreiszylindrische zentrale Aufnahme 18 für ein nicht dargestelltes Wuchtgeschoß von einer Heckkante 17 bis zu einer Vorderkante 28 des Treibkäfigs 1. Die Aufnahme 18 weist umfangsseitig Formschlußmittel 19 für korrespondierende Formschlußmittel am Wuchtgeschoß auf. Die rückseitige Abstützung 3 umgreift mit einer geschlossenen kreiszylindrischen Umfangsfläche 30 die Längsachse 20 und weist im Umfangsbereich eine Aufnahme 32 für ein nicht dargestelltes Dichtungsband auf. Die rückseitige Abstützung 3 ist vorderseitig als von einer Kante 35 begrenzte Lufttasche mit einer Grundfläche 36 ausgebildet und wird rückseitig von einer Gasdruckaufnahmefläche 31 begrenzt, die im Bereich der Stoßfugen 7, 8 und 9 eine jeweilige Nut 34 zur Aufnahme eines nicht dargestellten Dichtungselements aufweist.

Verläßt der das Wuchtgeschoß formschlüssig umgreifende Treibkäfig 1 die Mündung eines Waffenrohres in Richtung des Pfeils S, kann die anströmende Luft durch die Zwischenräume 13.1, 13.2 und 13.3 in die Lufttasche 33 gelangen und leitet damit den Ablösevorgang der Segmente 4, 5 und 6 vom Wuchtgeschoß ein. Dabei erweist sich als vorteilhaft, daß sich ein von der Heckkante 17 (als Abrollkante gegenüber dem Wuchtgeschoß) bis zur Grundfläche 36 der Lufttasche 33 erstreckener Hebelarm 37 vergleichsweise kurz ist und der Ablösevorgang der Segmente 4, 5 und 6 wegen der großen Entfernung von der Fluggeschoßspitze nicht von den Druckschwankungen im vorderen Bereich beeinträchtigt wird. Aus der vergleichsweise geringen Masse des jeweiligen Segments 4, 5 und 6 resultiert zudem eine wesentlich verringerte Stoßwirkung auf das Wuchtgeschoß, das hierdurch vorteilhafterweise erheblich weniger zur Pendelung angeregt wird.

Bei einem zweiten Treibkäfig nach der Fig. 3 sind die Stege, von denen nur ein Steg 40 dargestellt ist, vorderseitig von einer vergleichsweise b reiteren Fläche 42 begrenzt, die folglich der anströmenden Luft einen größeren Widerstand entgegensetzt. Die Stege bestehen aus Kunststoff geringer Dichte. Ein nicht näher bezeichneter Hauptteil aus einer Leichtmetallegierung weist eine aus Absätzen 23.1 bis 23.5 gebildete Außenfläche 23 mit Schwalbenschwanznuten 25.1 und 25.2 auf. Der Steg 40 ist aus Kunststoff gestaltet, und ist in die Schwalbenschwanznuten 24.1 und 24.2 eingeschoben. Ein Bereich schwächsten Querschnitts ist als Sollbruchstelle 25 ausgebildet.

Beim Verlassen des Waffenrohres werden die Stege 40 im Bereich der Fläche 42 von der Luft angeströmt und brechen bei 25 ab. Der weitere Ablösevorgang vollzieht sich im wesentlichen derart, wie er im Zusammenhang mit dem ersten Ausführungsbeispiel beschrieben ist. Durch eine nicht dargestellte Ausgestaltung der Gasdruckaufnahmefläche am Treibkäfig kann das Ablösen der Segmente vom Wuchtgeschoß auch von hinten beginnend oder auch im wesentlichen parallel zur Geschoßlängsachse erfolgen.

Während beim Ausführungsbeispiel nach Fig. 3 die Stege 40 als aus Kunststoff gefertigt dargestellt und beschrieben sind, kann dies auch, wenigstens teilsweise, auf den nicht näher bezeichneten Hauptteil des betreffenden Segments zutreffen. Dies gilt auch für das Ausführungsbeispiel nach den Fig. 1 und 2, wobei eine der Sollbruchstelle 25 in Fig. 3 im wesentlichen entsprechende nicht näher bezeichnete jeweilige Sollbruchstelle beispielsweise im Bereich der gekrümmten Fläche 14 angeordnet sein kann.

## Patentansprüche

1. Segmentierter Treibkäfig für ein flügelstabilisiertes Wuchtgeschoß großen Länge/Durchmesser-Verhältnisses für eine Rohrwaffe, der eine vordere erste Abstützung (2) mit Durchströmöffnungen (13.1, 13.2 und 13.3) und eine mit axialem Abstand hinter dieser angeordnete zweite Abstüzung (3) und eine Lufttasche (33) für anströmende Luft zum Ablösen der Segmente (4, 5 und 6) vom Wuchtgeschoß nach dem Verlassen des Waffenrohres aufweist, dadurch gekennzeichnet, daß die Lufttasche (33) in der zweiten Abstützung (3) angeordnet ist und daß die Durchströmöffnungen der ersten Abstützung (2) für den Durchtritt der anströmenden Luft in die Lufttasche (33) vorgesehen sind.

2. Treibkäfig nach Anspruch 1, dadurch gekennzeichnet, daß die erste Abstützung (2) aus einzelnen Stegen (10, 11 und 12; 40) besteht, die mit dem jeweiligen Segment (4, 5 und 6) verbunden sind, wobei Zwischenräume (13.1, 13.2 und 13.3) zwischen den Stegen (10, 11 und 12; 40) die Durchströmöffnungen bilden und jedes Segment (4, 5 und 6) wenigstens einen Steg (10, 11 und 12; 40) aufweist.

3. Treibkäfig nach Anspruch 1 oder 2, dadurch gekennzeichnet, daß die Stege (10, 11 und 12; 40) Sollbruchstellen (25) aufweisen, so daß die erste Abstützung (2) abbrechbar ist.

4. Treibkäfig nach Anspruch 1, 2 oder 3, dadurch gekennzeichnet, daß wenigstens die Stege (10, 11 und 12; 40) aus Kunststoff bestehen.

## Claims

1. Segmented sabot for a fin-stabilized penetrator with high length-to-diameter ratio for use in a barrel weapon, the sabot having a first support (2) at the front, with through-flow apertures (13.1,13.2 and 13.3) and a second support (3) positioned at a certain distance in the axial direction behind the said first support and an air compartment (33) for approach airflow serving to detach segments (4, 5 and 6) from the penetrator after leaving the barrel of the weapon, characterized by the fact that the air compartment (33) is positioned in the second support (3) and the through-flow apertures of the first support (2) are arranged to allow the approach air flow to enter the air compartment (33).

2. Sabot in accordance with Claim 1, characterized by the fact that the first support (2) comprises individual crosspieces (10, 11, 12 and 40) connected with the respective segments (4, 5 and 6), intermediate spaces (13.1, 13.2, and 13.3) which form the through-flow apertures being provided between the crosspieces and each segment (4, 5 and 6) having at least one crosspiece (10, 11, 12 and 40).

3. Sabot in accordance with Claim 1 or 2, characterized by the fact that the crosspieces (10, 11, 12 and 40) have defined fracturing points (25) so that the first support (2) can be broken off.

4. Sabot in accordance with Claims 1, 2 or 3, characterized by the fact that at least the crosspieces (10, 11, 12 and 40) comprise plastic.

## Revendications

1. Cage de propulsion formée par des segments pour un projectile à effet cinétique empanné, présentant un rapport longueur/diamètre important, pour une arme à tube, qui comporte un premier appui antérieur (2) comportant des orifices de passage (13.1, 13.2 et 13.3) et un second appui (3) placé à une certaine distance axiale derrière celui-ci, et qui comporte une poche d'air (33) pour l'air qui afflue, pour séparer les segments (4, 5 et 6) du projectile à effet cinétique lorsqu'il a quitté le tube de l'arme, caractérisée en ce que la poche d'air (33) est placée dans le second appui (3), et en ce que les orifices de passage du premier appui (2) sont prévus pour le passage de l'air qui afflue dans la poche d'air (33).

2. Cage de propulsion selon la revendication 1, caractérisée en ce que le premier appui (2) est constitué par des nervures individuelles (10, 11 et 12; 40) qui sont reliées respectivement aux segments (4, 5 et 6), des intervalles (13.1, 13.2 et 13.3) entre les nervures (10, 11 et 12; 40) constituant les orifices de passage et chaque segment (4, 5 et 6) comportant au moins une nervure (10, 11 et 12; 40).

3. Cage de propulsion selon la revendication 1 ou 2, caractérisée en ce que les nervures (10, 11 et 12; 40) comportent des zones destinées à la rupture (25), de sorte que le premier appui (2) peut se briser.

4. Cage de propulsion selon la revendication 1, 2 ou 3, caractérisée en ce qu'au moins les nervures (10, 11 et 12; 40) sont en matière plastique.
